# FASCICULE DE BREVET EUROPEEN

(11) **EP 2 744 943 B1**
(45) Date de publication et mention de la délivrance du brevet: **04.11.2015**
(21) Numéro de dépôt: 12758566.9
(22) Date de dépôt: 16.08.2012
(51) Int. Cl.: E01B 7/02

(54) **DISPOSITIF DE POSITIONNEMENT DE ROULEAUX POUR SYSTEME D'ASSISTANCE A LA MANOEUVRE**
ROLLENPOSITIONIERUNGSVORRICHTUNG FÜR EIN LENKASSISTENZSYSTEM
ROLLER POSITIONING DEVICE FOR A STEERING ASSISTANCE SYSTEM

(30) Priorité: 18.08.2011 FR 1157407
(43) Date de publication de la demande: 25.06.2014
(73) Titulaire: Vossloh Cogifer (Société Anonyme), 92500 Rueil Malmaison (FR)
(72) Inventeur: BARRESI, Francesco, F-67000 Strasbourg (FR)
(74) Mandataire: Nuss, Laurent
(86) Numéro de dépôt international: PCT/FR2012/051905
(87) Numéro de publication internationale: WO 2013/024232

(56) Documents cités:
- EP-A2- 0 571 357
- WO-A1-2005/073465
- FR-A1- 2 943 975
- US-A1- 2009 056 585

## Description

La présente invention se rapporte au domaine ferroviaire des appareils de voie et plus spécifiquement aux systèmes d'assistance à la manoeuvre par rouleaux.

L'application de la présente invention se rapporte à tous les appareils de voie pour véhicules ferroviaires. Ces appareils de voie assurent le support et le guidage de véhicules au niveau d'embranchements et permettent une division dans le tracé ferroviaire en partageant une voie mère en deux voies filles. Classiquement, ces appareils de voie sont divisés en trois portions :
- une première partie qui forme la partie aiguillage et comprend les aiguilles mobiles et les contre-aiguilles,
- une seconde partie, intermédiaire, formée par de la voie courante, et
- une troisième partie qui comporte le coeur de croisement et les contre-rails.

La déviation d'un véhicule ferroviaire depuis la voie mère vers une des deux voies filles s'effectue classiquement par un déplacement des deux aiguilles mobiles entre deux positions, de sorte que l'extrémité d'une première aiguille soit plaquée contre son contre-aiguille correspondante et que, simultanément, la seconde aiguille soit ouverte et positionnée à distance de son contre-aiguille.

Au niveau d'un appareil de voie, pour limiter le frottement des aiguilles contre la surface des coussinets, il était courant de recourir à un graissage qui diminuait les efforts de manoeuvre et facilitait le glissement des pièces, l'une sur l'autre. Une telle solution, peu écologique, tend à disparaître au profit d'un positionnement des aiguilles sur des coussinets particulières. Les traverses portent sur leurs faces supérieures respectives, d'une part, un coussinet de glissement sur lequel repose l'aiguille lorsqu'elle est déplacée entre les deux positions, c'est-à-dire ouverte ou plaquée contre sa contre-aiguille, et, d'autre part, un ou plusieurs rouleaux facilitant un déplacement de l'aiguille entre ces deux positions. Ces rouleaux permettent de détacher l'aiguille de la surface du coussinet et de faire rouler celle-ci sur une partie de la longueur de la traverse jusqu'à une position de repos, ouverte ou plaquée, en limitant, voire en évitant, le frottement de l'aiguille contre la surface de celle-ci.

Le document US 2009/0056585 propose un exemple de ces traverses qui permettent le déplacement des aiguilles par l'intermédiaire de rouleaux montés sur leur structure. Le système particulier enseigné par ce document permet de positionner la fixation des rouleaux sur le coussinet de glissement monté sur la traverse de façon à permettre un réglage adapté à la largeur de l'aiguille en utilisant un bord du coussinet comme axe de positionnement. Toutefois, un tel système présente comme inconvénient de ne pas pouvoir être installé au niveau d'appareils de voie existants sans changer les traverses ou coussinets qui y sont déjà présents. En effet, une installation de ce système de positionnement de la fixation impose soit de nouvelles traverses ou de nouveaux coussinets, soit la réalisation d'un alésage au niveau d'un point particulier des traverses ou coussinets existants.

La présente invention a pour but de pallier ces inconvénients.

A cet effet, elle a pour objet un dispositif de positionnement d'au moins un rouleau pour système d'assistance à la manoeuvre par rouleaux, caractérisé en ce que le dispositif comprend :
- un premier élément portant au moins un rouleau pour supporter une aiguille de manoeuvre,
- un second élément formant un bras comprenant à son extrémité une interface de fixation destinée à être montée sur un coussinet de glissement de l'aiguille de manoeuvre, le bras étant adapté pour supporter une déformation dans un plan comprenant l'axe d'appui d'une aiguille de manoeuvre sur les rouleaux.

L'invention a également pour objet un système d'assistance à la manoeuvre par rouleaux comprenant au moins un coussinet monté sur une traverse, caractérisé en ce que le système intègre un dispositif de positionnement selon l'invention.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 est la représentation schématique d'un exemple de réalisation d'un dispositif de positionnement pour système d'assistance à la manoeuvre par rouleaux,
- les figures 2a et 2b sont des représentations schématiques d'un dispositif de positionnement de l'invention monté sur un coussinet de système d'assistance à la manoeuvre par rouleaux,
- les figures 3a et 3b sont des représentations schématiques d'un dispositif de positionnement de l'invention monté par un unique point de fixation sur un coussinet de système d'assistance à la manoeuvre par rouleaux,
- les figures 4a, 4b, 4c et 4d sont les représentations schématiques selon une section dans un plan parallèle à l'axe d'une aiguille présentant les différentes tolérances d'un dispositif de positionnement de l'invention monté sur un coussinet de système d'assistance à la manoeuvre par rouleaux.

L'invention se rapporte à un dispositif de positionnement d'au moins un rouleau 2 pour un système d'assistance à la manoeuvre d'au moins une aiguille 10 au niveau d'un appareil de voie. Le dispositif de positionnement est caractérisé en ce qu'il comprend :
- un premier élément 1 portant au moins un rouleau 2 pour supporter une aiguille 10 de manoeuvre,
- un second élément formant un bras 3 comprenant à son extrémité une interface de fixation 4 destinée à être montée sur un coussinet 8 de glissement de l'aiguille 10 de manoeuvre, le bras 3 étant adapté pour supporter une déformation dans un plan comprenant l'axe d'appui de l'aiguille 10 de manoeuvre sur au moins un rouleau 2.

L'axe d'appui doit ici être compris comme étant l'axe de mise en pression exercée par le poids d'une aiguille 10 en déplacement grâce aux différents rouleaux 2 du système d'assistance qui intègre le dispositif de positionnement de l'invention.

Selon un mode de réalisation particulier, le premier élément 1 et le second élément 3 sont réalisés par une structure commune unique.

Selon un mode de réalisation particulier alternatif, ces deux éléments 1, 3 sont fixés ensemble par l'intermédiaire d'un moyen 5 qui permet un réglage de la position d'au moins un rouleau 2 selon l'axe de déplacement de l'aiguille 10 portée par le rouleau 2. Selon un mode de réalisation particulier, préféré mais non-limitatif, le second élément 3 qui forme un bras déformable est fixé sur la face supérieure du premier élément 1 qui porte au moins un rouleau 2. Un exemple non-limitatif de fabrication de ce moyen 5 de réglage peut être la réalisation d'une rainure traversante 5 portée par un des éléments du dispositif et dans laquelle est insérée au moins une pièce de serrage 6 portée par l'autre élément du dispositif. La figure 1 illustre un exemple de réalisation dans lequel la rainure traversante 5 qui forme ce moyen de réglage est disposée sur une partie du premier élément 1 qui porte au moins un rouleau 2, tandis que plusieurs pièces de serrage 6 traversent, d'une part, des alésages disposés à une extrémité du second élément qui forme le bras 3 et, d'autre part, la rainure traversante 5 du moyen de réglage, pour maintenir par pression les deux éléments accolés l'un contre l'autre. La rainure traversante 5 autorise ainsi une latitude dans la fixation et le positionnement de pièces de serrage 6. Cette rainure 5 permet ainsi un réglage pour un positionnement, l'un par rapport à l'autre, des deux éléments 1, 3 du dispositif.

Préférentiellement, le premier élément 1, qui porte au moins un rouleau 2, est formé par une structure axiale adaptée pour être positionnée le long d'un des bords d'un coussinet 8 du système d'assistance à la manoeuvre. Ce premier élément 1 réalise ainsi une barrette 1 destinée à être positionnée le long d'un des bords du coussinet 8. Le premier élément 1 présentant une structure axiale, la rainure 5 portée par cet élément est préférentiellement orientée selon la même direction que cette structure du premier élément. Ainsi, le réglage de l'élément 1 de support de rouleaux 2 est arrangé pour permettre un positionnement optimal des rouleaux 2 par rapport à l'aiguille 10 et le long du coussinet 8, lorsque le dispositif est monté sur un coussinet 8 d'un appareil de voie.

Un avantage de la réalisation du dispositif sur la base d'un premier 1 et d'un second élément 3 fixés ensemble est qu'il autorise un positionnement des éléments 1, 3, l'un par rapport à l'autre, permettant un montage du dispositif et, notamment, un positionnement du premier élément 1 qui porte les rouleaux 2, aussi bien sur la face antérieure que sur la face postérieure du coussinet 8, comme présenté sur les figures 2a et 2b. Ces faces, antérieure et postérieure, du coussinet 8 sont définies par rapport à la direction de déplacement d'un véhicule dans l'appareil de voie qui intègre la coussinet 8.

La fixation du dispositif de positionnement selon l'invention sur un coussinet 8 se fait par l'intermédiaire de l'interface de fixation 4 portée par une extrémité du bras 2 formé par le second élément du dispositif. Cette fixation du dispositif au coussinet 8 peut être effectuée par un unique point de fixation associé à un élément permettant d'empêcher le pivotement du dispositif autour du point de fixation. Toutefois, pour des raisons d'efficacité, l'interface de fixation 4 du dispositif comprend, préférentiellement, au moins deux points de fixation de façon à éviter un pivotement du dispositif de l'invention par rapport au coussinet 8 sur lequel il est monté/fixé. Ces points de fixation peuvent être réalisés, par exemple, par des tirefonds.

De plus, pour autoriser un montage et une fixation du dispositif de positionnement de l'invention sur des coussinets 8 existants, l'interface de fixation 4 est arrangée et adaptée pour interagir avec un ou plusieurs des éléments de fixations existants pour fixer le coussinet 8 sur la traverse 9 qui porte ce coussinet 8. Un tel arrangement permet d'utiliser et de profiter des points de fixation existants et présents sur le coussinet destiné à recevoir le dispositif de l'invention.

Selon un mode de réalisation préféré mais non-limitatif de l'invention, l'interface de fixation 4 portée par l'extrémité du bras 2 est positionnée à une des extrémités du coussinet 8. Un tel arrangement permet au bras 3 d'avoir une surface de contact limitée avec le coussinet 8 et donc permet à une plus grande portion du bras 3 d'être déformable.

Le bras 3 formé par le second élément du dispositif de positionnement comporte ainsi une première extrémité qui réalise l'interface de fixation 4 du dispositif au coussinet 8 et une seconde extrémité qui fixe le second élément 3 du dispositif au premier élément 1 du dispositif de positionnement. Le premier élément 1 du dispositif, qui porte les rouleaux 2, est une structure qui, bien que préférentiellement alignée le long d'un des bords du coussinet 8 et liée à ce coussinet 8 par l'intermédiaire du second élément 3 du dispositif, est indépendante de ce coussinet 8.

Bien que le coussinet 8 et les rouleaux 2 portés par le premier élément 1 du dispositif participent conjointement au déplacement d'une aiguille d'un appareil de voie en positionnant la surface des rouleaux 2 contre la face inférieure de l'aiguille déplacée, les épaisseurs respectives du premier élément 1 et du coussinet 8 peuvent être différentes dans le cadre de l'invention. En effet, le bras formé par le second élément 3 du dispositif présente notamment comme caractéristique d'être déformable dans un plan comprenant l'axe d'appui d'une aiguille 10 de manoeuvre sur au moins un rouleau 2. Aussi, comme présenté sur les figures 3a et 3b, si le premier élément 1 qui porte les rouleaux 2 est plus épais que le coussinet 8, ces deux pièces reposant sur la face supérieure de la traverse 9, ces deux pièces présentent un décalage au niveau de leurs faces qui fixent le bras 3 du dispositif. La déformation du bras 3 lors du montage autorise alors le montage et la fixation du dispositif de positionnement des rouleaux 2 de l'invention au coussinet 8. La déformation du bras 3 permet le montage du premier élément 1 qui porte les rouleaux 2 au coussinet 8 en compensant la différence de niveau existante.

Inversement, comme présenté sur les figures 3c et 3d, si le premier élément 1 qui porte les rouleaux 2 est moins épais que le coussinet 8, la face supérieure de la traverse qui porte le coussinet ne présente aucune contrainte au montage du dispositif de positionnement de l'invention sur le coussinet 8. Sous le poids d'une aiguille 10 en déplacement qui appuie contre un ou plusieurs des rouleaux 2 portés par le premier élément 1 du dispositif, la déformation du bras 3 permet un déplacement des rouleaux 2 et du premier élément 1 qui les porte, tout en conservant la fixation du dispositif au coussinet 8.

Selon un mode de réalisation particulier non-limitatif de l'invention, la face inférieure du premier élément 1, qui porte au moins un rouleau 2, est associée à au moins une bande isolante 7, collée et/ou fixée, qui supprime une conduction électrique non-désirée avec la traverse 10. Cette isolation électrique 7 n'est nécessaire que lorsque la traverse 10 n'est pas réalisée à partir d'une structure isolante pour garantir une séparation électrique entre les deux files d'une même voie.

Aussi, le bras 3 formé par le second élément du dispositif de positionnement de l'invention permet de maintenir en position le premier élément 1 et les rouleaux portés selon deux dimensions de l'espace en permettant une variation selon une troisième dimension grâce à la déformabilité d'un bras qui autorise une tolérance. Le maintien en position des rouleaux selon les deux premières dimensions assure ainsi une efficacité de fonctionnement des rouleaux 2 dans un plan parallèle au plan de déplacement et de frottement de l'aiguille 10 sur le coussinet 8.

Selon un mode de réalisation non-limitatif de l'invention, le second élément, et notamment la partie qui forme le bras 3, est réalisé par une structure plane découpée. Une telle structure plane permet de limiter, voire d'empêcher, tout déplacement dans le plan de la structure tout en tolérant une déformation selon un axe perpendiculaire au plan de cette structure.

La déformabilité du bras 3 peut être une élasticité autorisant un retour en position lorsque le bras 3 n'est plus sous contrainte. Toutefois, cette caractéristique n'est pas limitative de l'invention qui peut être réalisée également avec un bras dont la déformabilité n'est pas forcément réversible lorsque la contrainte supportée est supprimée.

Selon un mode de réalisation préféré mais non limitatif de l'invention, le bras 3 déformable réalise un arc de cercle dans un plan perpendiculaire à l'axe d'appui d'une aiguille 10 de manoeuvre sur les rouleaux 2. Un tel arrangement structurel du bras 3 permet de positionner la partie principale du bras 3 à distance des éléments auxquels ses extrémités sont fixées et autorise une plus longue partie à supporter une déformation rendant celle-ci moins contraignante à supporter. Cette facilité de déformation du bras 3 peut également être accentuée grâce au positionnement de l'interface de fixation 4 à une des extrémités du coussinet 8, comme expliqué précédemment.

Le dispositif de positionnement d'un ou de plusieurs rouleaux 2 de l'invention est notamment destiné à être intégré dans un système d'assistance à la manoeuvre d'appareil de voie de type aiguillage. Le dispositif de l'invention permet ainsi un positionnement facilité de rouleaux 2 sur un système qui comporte déjà au moins un coussinet 8 de glissement d'une aiguille 10 d'appareil de voie.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, telle que définie par les revendications.

## Revendications

1. Dispositif de positionnement d'au moins un rouleau (2) pour système d'assistance a la manoeuvre par rouleaux (2), comprenant un premier élément (1) portant au moins un rouleau (2) pour supporter une aiguille (10) de manoeuvre **caractérisé en ce que** le dispositif comprend :
- un second élément formant un bras (3) comprenant à son extrémité une interface de fixation (4) destinée à être montée sur un coussinet (8) de glissement de l'aiguille (10) de manoeuvre, le bras (3) étant adapté pour supporter une déformation dans un plan comprenant l'axe d'appui de l'aiguille (10) de manoeuvre sur au moins un rouleau (2).

2. Dispositif de positionnement selon la revendication 1, **caractérisé en ce que** le premier élément (1) est fixé au second élément (3) par l'intermédiaire d'un moyen (5) de réglage de la position d'au moins un rouleau (2) selon l'axe de déplacement de l'aiguille (10) porté par le rouleau (2).

3. Dispositif de positionnement selon la revendication 2, **caractérisé en ce que** le moyen (5) de réglage est réalisé par une rainure (5) traversante portée par un des éléments (1, 3) du dispositif et dans laquelle est insérée au moins une pièce de serrage (6) montée sur l'autre élément du dispositif.

4. Dispositif de positionnement selon une des revendications précédentes, **caractérisé en ce que** le premier élément (1), qui porte au moins un rouleau (2), est formé par une structure axiale adaptée pour être positionnée le long d'un des bords d'un coussinet (8) de système d'assistance à la manoeuvre.

5. Dispositif de positionnement selon une des revendications précédentes, **caractérisé en ce que** l'interface de fixation (4) du dispositif à un coussinet (8) comprend un unique point de fixation associé à moyen de blocage du pivotement du dispositif par rapport au coussinet (8).

6. Dispositif de positionnement selon une des revendications 1 à 4, **caractérisé en ce que** l'interface de fixation (4) du dispositif à un coussinet (8) comprend au moins deux points de fixation pour éviter un pivotement du dispositif par rapport au coussinet (8).

7. Dispositif de positionnement selon une des revendications précédentes, **caractérisé en ce que** le bras (3) déformable réalise un arc de cercle dans un plan perpendiculaire à l'axe d'appui d'une aiguille (10) de manoeuvre sur les rouleaux (2).

8. Système d'assistance à la manoeuvre par rouleaux comprenant au moins un coussinet (8) monté sur une traverse (10), **caractérisé en ce que** le système intègre un dispositif de positionnement selon une des revendications 1 à 7.

9. Système d'assistance à la manoeuvre selon la revendication 8, **caractérisé en ce que** l'interface de fixation (4) du dispositif au coussinet (8) est arrangée pour être positionné au niveau d'au moins un point fixant le coussinet (8) à la traverse qui porte ce coussinet (8).

10. Système d'assistance à la manoeuvre selon une des revendications 8 ou 9, **caractérisé en ce que** l'interface de fixation (4) à une extrémité du bras (3) déformable est montée à une extrémité du coussinet (8).

## Patentansprüche

1. Vorrichtung zur Positionierung von mindestens einer Rolle (2) für ein Unterstützungssystem zum Umstellen über Rollen (2), die ein erstes Element (1) aufweist, das mindestens eine Rolle (2) zum Stützen einer Stellweiche (10) umfasst,
**dadurch gekennzeichnet, dass** die Vorrichtung aufweist:
- ein zweites Element, das einen Arm (3) formt und das an seinem Ende eine Befestigungsschnittstelle (4) aufweist, die vorgesehen ist, um auf einem Gleitlager (8) der Stellweiche (10) montiert zu werden, wobei der Arm (3) dazu eingerichtet ist, einer Deformation in einer Ebene standzuhalten, welche die Stützachse der Stellweiche (10) auf mindestens einer Rolle (2) umfasst.

2. Vorrichtung zur Positionierung nach Anspruch 1, **dadurch gekennzeichnet, dass** das erste Element (1) an dem zweiten Element (3) unter Zwischenschaltung eines Mittels (5) zum Einstellen der Position von mindestens einer Rolle (2) entlang der Verschiebungsachse der Weiche (10) befestigt ist, die von der Rolle (2) getragen wird.

3. Vorrichtung zur Positionierung nach Anspruch 2, **dadurch gekennzeichnet, dass** das Mittel (5) zum Einstellen über eine Durchgangsnut (5) realisiert ist, die von einem der Elemente (1, 3) der Vorrichtung getragen wird und in welcher zumindest ein Klemmstück (6) eingesetzt ist, welches an dem anderen Element der Vorrichtung montiert ist.

4. Vorrichtung zur Positionierung nach einem der vorhergehenden Ansprüche, **dadurch gekennzeichnet, dass** das erste Element (1), welches mindestens eine Rolle (2) trägt, durch eine axiale Struktur gebildet ist, die eingerichtet ist, um entlang eines der Ränder eines Lagers (8) des Unterstützungssystems zum Umstellen angeordnet zu werden.

5. Vorrichtung zur Positionierung nach einem der vorhergehenden Ansprüche, **dadurch gekennzeichnet, dass** die Befestigungsschnittstelle (4) der ein Lager (8) umfassenden Vorrichtung einen einzigen Befestigungspunkt aufweist, der einem Mittel zum Blockieren der Schwenkbewegung der Vorrichtung bezüglich des Lagers (8) zugeordnet ist.

6. Vorrichtung zur Positionierung nach einem der Ansprüche 1 bis 4, **dadurch gekennzeichnet, dass** die Befestigungsschnittstelle (4) der ein Lager (8) umfassenden Vorrichtung mindestens zwei Befestigungspunkte aufweist, um eine Schwenkbewegung der Vorrichtung bezüglich des Lagers (8) zu vermeiden.

7. Vorrichtung nach einem der vorhergehenden Ansprüche, **dadurch gekennzeichnet, dass** der deformierbare Arm (3) in einer Ebene senkrecht zur Stützachse einer Stellweiche (10) auf den Rollen (2) einen Kreisbogen bildet.

8. Unterstützungssystem zum Umstellen über Rollen, das mindestens ein Lager (8) aufweist, das auf einer Schwelle (10) montiert ist, **dadurch gekennzeichnet, dass** das System eine Vorrichtung zur Positionierung nach einem der Ansprüche 1 bis 7 umfasst.

9. Unterstützungssystem zum Umstellen nach Anspruch 8, **dadurch gekennzeichnet, dass** die Befestigungsschnittstelle (4) der Vorrichtung an dem Lager (8) ausgebildet ist, um im Bereich mindestens eines Punktes angeordnet zu werden, welcher das Lager (8) an der Schwelle fixiert, welche dieses Lager (8) trägt.

10. Unterstützungssystem zum Umstellen nach einem der Ansprüche 8 oder 9, **dadurch gekennzeichnet, dass** die an einem Ende des deformierbaren Armes (3) angeordnete Befestigungsschnittstelle (8) an einem Ende des Lagers (8) montiert ist.

## Claims

1. Positioning device for positioning at least one roller (2) for a steering assistance system using rollers (2), comprising a first element (1) carrying at least one roller (2) for supporting a switch point (10), **characterized in that** the device comprises:
- a second element forming an arm (3) which has at its end a fastening interface (4) designed to be mounted on a bearing (8) of the switch point (10), the arm (3) being able to withstand a deformation in a plane including the axis along which the switch point (10) bears against at least one roller (2).

2. Positioning device according to claim 1, **characterized in that** the first element (1) is fastened to the second element (3) via a means (5) for adjusting the position of at least one roller (2) along the axis of displacement of the switch point (10) borne by the roller (2).

3. Positioning device according to claim 2, **characterized in that** the adjustment means (5) is formed by a throughslot (5) which is borne by one of the elements (1, 3) of the device and in which at least one clamping part (6), mounted on the other element of the device, is inserted.

4. Positioning device according to one of the preceding claims, **characterized in that** the first element (1), which carries at least one roller (2), is formed by an axial structure that is able to be positioned along one of the edges of a steering assistance system bearing (8).

5. Positioning device according to one of the preceding claims, **characterized in that** the fastening interface (4) for fastening the device to a bearing (8) comprises a single fastening point in combination with means for blocking the pivoting of the device relative to the bearing (8).

6. Positioning device according to one of claims 1 to 4, **characterized in that** the fastening interface (4) for fastening the device to a bearing (8) comprises at least two fastening points so as to prevent any pivoting of the device relative to the bearing (8).

7. Positioning device according to one of the preceding claims, **characterized in that** the deformable arm (3) carries out a circular arc in a plane perpendicular to the axis along which a switch point (10) bears against the rollers (2).

8. Steering assistance system using rollers, comprising at least one bearing (8) mounted on a crossbar (10), **characterized in that** the system includes a positioning device according to one of claims 1 to 7.

9. Steering assistance system according to claim 8, **characterized in that** the fastening interface (4) for fastening the device to the bearing (8) is arranged so as to be positioned in the area of at least one point fastening the bearing (8) to the crossbar carrying said bearing (8).

10. Steering assistance system according to one of claims 8 or 9, **characterized in that** the fastening interface (4) at one end of the deformable arm (3) is mounted at one end of the bearing (8).
